# FASCICULE DE BREVET EUROPEEN

(11) **EP 0 549 439 B1**
(45) Date de publication et mention de la délivrance du brevet: **13.03.1996**
(21) Numéro de dépôt: 92403475.4
(22) Date de dépôt: 18.12.1992
(51) Int. Cl.: F04D 15/00, F04D 31/00, F04B 49/00, E21B 43/12

(54) **Procédé et dispositif permettant d'optimiser le transfert par pompage d'effluents polyphasiques**
Verfahren und Vorrichtung für die Optimierung des Transports einer Mehrphasenflüssigkeit durch Pumpen
Method and apparatus for optimising the transport of multiphase flows by pumping

(30) Priorité: 27.12.1991 FR 9116230; 05.05.1992 FR 9205617
(43) Date de publication de la demande: 30.06.1993
(73) Titulaire: INSTITUT FRANCAIS DU PETROLE, F-92502 Rueil-Malmaison (FR)
(72) Inventeur: Levallois, Emile, F-92400 Courbevoie (FR)

(56) Documents cités:
- WO-A-90/08585
- FR-A- 2 642 539
- GB-A- 2 187 310
- GB-A- 2 215 408
- US-A- 3 568 771

## Description

La présente invention concerne une méthode et un dispositif pour optimiser le transfert par pompage d'effluents constitués d'au moins une phase gazeuse et au moins une phase liquide, dans une conduite de transfert entre une source d'effluents et un lieu de destination en adaptant le débit de la pompe utilisée aux conditions fluctuantes en amont et en aval de celle-ci.

Ces fluides ou effluents peuvent provenir de sources diverses en particulier de puits forés tels les puits pétroliers. La pompe a pour fonction essentielle d'appliquer aux fluides ou effluents admis à son entrée avec une certaine pression d'admission ou pression d'aspiration, une compression ou augmentation de pression suffisante pour compenser les pertes de charge qu'ils peuvent subir en aval durant leur transfert.

Dans le présent texte, les termes d'amont et d'aval se rapportent à la pompe en considérant le sens d'écoulement des effluents, et le terme débit désigne généralement le débit volumétrique.

La méthode selon l'invention, plus particulièrement, a pour objet d'optimiser le transfert d'effluents dans une conduite de transfert au moyen d'une pompe polyphasique capable de pomper aussi bien les phases liquides que les phases gazeuses en adaptant son débit aux conditions fluctuantes en amont, telles que la variation du débit de la source d'effluents et la variation de la valeur du rapport volumétrique de la phase gazeuse à la phase liquide, dénommé ci-après en abrégé GLR (Gaz Liquid Ratio) qui est représentatif de la variation de la composition du fluide au cours de son transfert, et en aval telles que les pertes de charge apparaissant dans la conduite.

La méthode peut être appliquée au transport d'un fluide polyphasique d'un puits jusqu'à un lieu de destination tel qu'un terminal de traitement ou une plateforme de traitement sous-marine ou terrestre.

Le transport d'un fluide polyphasique est dépendant de différents paramètres tels que la variation du débit de la source d'effluents, ou/et la variation de débit de la pompe polyphasique liée aux pertes de charge en aval de la pompe et à la variation du rapport volumétrique à l'aspiration de la pompe et à la pression d'aspiration (ci-après désignés respectivement par GLRa et Pa). On désignera par la suite les fluctuations de ces paramètres par fluctuations d'amont et d'aval.

Avec une pompe polyphasique, il faut donc tenir compte des fluctuations des paramètres précédemment cités qui peuvent avoir une influence sur son débit, sachant que l'on recherche à pomper à chaque instant la quantité d'effluents qui sort du puits.

Les dispositifs et méthodes actuellement employés pour transporter par canalisation des fluides de type polyphasique combinent, en général, une pompe adaptée à refouler un fluide polyphasique constitué d'au moins une phase liquide et une phase gazeuse dont le rapport volumétrique varie dans des limites relativement étroites. On est donc obligé d'utiliser en combinaison un dispositif qui permet d'homogénéiser le fluide et d'obtenir ainsi un fluide dont le rapport volumétrique à l'aspiration GLRa a une valeur compatible avec les caractéristiques de celle-ci, ce qui nécessite des équipements encombrants et des investissements coûteux.

Par le brevet français FR-2.642.539, on connaît un dispositif comportant un ballon tampon qui permet de réguler et d'amortir les fluctuations de composition d'un écoulement polyphasique, et donc d'élargir dans certaines limites les variations tolérables du rapport volumétrique des effluents pompés. Ce dispositif ou ballon tampon remplit bien sa fonction dans la plupart des cas. Il arrive, cependant, qu'il devienne inopérant parfois pour amortir les poches de gaz et les bouchons d'huile qui se succèdent de façon imprévisible.

De plus, les dispositifs de pompage connus de l'art antérieur ne sont pas conçus pour prendre en compte les fluctuations de débit des puits ainsi que les pertes de charges subies durant les transferts. Aussi, le débit du puits est étroitement dépendant du débit des pompes employées. Les capacités de production des puits peuvent s'en trouver sensiblement réduites.

Le brevet US-3,568,771 décrit une méthode permettant de réguler la vitesse d'une pompe en fonction d'un paramètre mesuré. Ce paramètre est, par exemple, la densité de l'huile, la pression prise entre deux points, ou encore la quantité d'huile après séparation. Néanmoins, la méthode décrite dans ce document ne permet pas de calculer la vitesse en tenant compte de la variation de plusieurs paramètres.

Le brevet FR-A-2685737 décrit une méthode et un dispositif qui permettent d'obtenir en sortie de la pompe un débit qui varie comme le débit du puits dans une plage de variations importante, en régulant la vitesse de rotation. La détermination de la vitesse de rotation se fait à l'aide de paramètres fluctuant en amont et en aval. Ces paramètres peuvent cependant être incompatibles avec le domaine de fonctionnement de la pompe; l'acheminement des effluents jusqu'au terminal exige parfois une pression de sortie de pompe qu'il est impossible d'atteindre si on la fait tourner seulement à la vitesse que l'on peut calculer d'après la valeur effective du GLR.

Le domaine de fonctionnement de la pompe est défini par le domaine des variations des paramètres pour lequel la pompe a un fonctionnement correct.

La méthode et le dispositif selon l'invention permettent d'obtenir en sortie de la pompe un débit qui suit la variation du débit du puits en contrôlant les valeurs des paramètres pour qu'ils correspondent au domaine de fonctionnement de la pompe, de façon que la vitesse de rotation déterminée à partir de ces paramètres soit compatible avec les caractéristiques de la pompe et les conditions nécessaires au transfert.

La méthode selon l'invention permet d'optimiser le transfert d'effluents constitués d'au moins une phase liquide et d'une phase gazeuse dans une conduite de transfert reliant une source d'effluents dont le débit présente des variations, à un lieu de destination, pour des variations du rapport volumétrique de la phase gazeuse à la phase liquide, ainsi que des variations de pertes de charge lors du transfert du fluide, une pompe polyphasique dont on régule la vitesse de rotation étant interposée entre la source d'effluents et le lieu de destination, la pompe applicant aux effluents une compression ΔP.

La méthode est caractérisée en ce que l'on régule la vitesse de rotation de façon à adapter le débit de ladite pompe polyphasique à au moins une desdites variations et en ce que l'on détermine la vitesse de rotation de la pompe par une combinaison de valeurs de quatre paramètres qui sont la pression d'admission à l'entrée de la pompe polyphasique, le rapport volumétrique à l'entrée d'aspiration de la pompe (GLRa), la compression appliquée par la pompe et le débit total des effluents produits par ladite source.

La pompe ayant un fonctionnement correct pour un domaine de variations des paramètres, on affecte tout paramètre dont la valeur est en dehors dudit domaine d'une valeur limite permettant de déterminer une vitesse de fonctionnement compatible avec la plage de variation possible de la vitesse de ladite pompe.

On peut, par exemple, obtenir la valeur de la vitesse de rotation par interpolation de familles regroupant des valeurs particulières desdits quatre paramètres pour lesquelles la vitesse de rotation (N) convenant par ladite pompe est connue.

Le rapport volumétrique à l'aspiration de la pompe (GLRa) peut être ramené, si nécessaire, à une valeur appartenant à un domaine de variation des paramètres pour lequel la pompe a un fonctionnement correct par ajout d'une certaine quantité de liquide, la quantité de liquide à ajouter aux effluents étant déterminée en fonction de la valeur maximale du rapport volumétrique gaz-liquide des effluents qui peut être traité par la pompe.

On peut déterminer le rapport (GLRa) en interposant entre la source d'effluents et la pompe polyphasique, un réservoir traversé par un tube percé d'une pluralité d'orifices, en mesurant la hauteur du tube percé baignant dans le gaz et en tenant compte de la distribution des orifices le long de ce tube.

On peut déterminer la compression par un processus itératif en ajoutant à une valeur précédemment déterminée les variations successives de la pression de refoulement.

On peut déterminer la valeur du débit des effluents par un processus itératif.

La méthode peut être appliquée au transfert d'un effluent polyphasique pétrolier entre une source d'effluents, telle qu'un puits, et un lieu de réception dudit effluent.

L'invention concerne aussi un dispositif pour la mise en oeuvre de la méthode comportant en combinaison des moyens de détermination dudit rapport volumétrique (GLRa), des moyens de mesure de la pression d'admission, des moyens de mesure de la pression de refoulement, et un ensemble de traitement programmé permettant de mémoriser ces valeurs et des valeurs des paramètres déterminés au départ et un ensemble de traitement programmé permettant de calculer la nouvelle valeur de la vitesse de rotation de la pompe de façon à adapter le débit de la pompe aux variations d'au moins un des trois paramètres suivants : le débit des effluents, la valeur du rapport volumétrique, ou les pertes de charge en aval de la pompe, la vitesse de rotation étant déterminée par une combinaison de valeurs de quatre paramètres qui sont la pression d'admission à l'entrée de la pompe polyphasique, le rapport volumétrique à l'entrée d'aspiration de la pompe, la compression appliquée par la pompe et le débit total des effluents produits par la source.

Les moyens de détermination dudit rapport volumétrique pourront être constitués par un réservoir équipé d'un tube perforé, et des moyens de mesure de la température régnant dans ledit réservoir.

L'ensemble de traitement programmé pourra comporter des moyens de mémorisation de l'ensemble desdites valeurs limites.

Il pourra comporter au moins une canalisation auxiliaire d'injection d'une phase liquide ainsi que des moyens auxiliaires nécessaires au contrôle de la quantité de liquide ajoutée.

D'autres caractéristiques et avantages de la méthode selon l'invention apparaîtront mieux à la lecture de la description ci-après des modes de réalisation décrits à titre d'exemples non limitatifs, en se référant aux dessins annexés où :
- la figure 1 montre de façon schématique un mode de réalisation du dispositif selon l'invention,
- la figure 2 représente un autre mode de réalisation dans lequel les moyens de détermination du rapport volumétrique GLRa comportent un récipient tel qu'un ballon régulateur équipé d'un tube percé d'une pluralité d'orifices,
- la figure 3 représente le dispositif de la figure 2 associé à des moyens de recyclage du liquide,
- la figure 4 montre une courbe qui traduit la relation existant entre la valeur du débit de la pompe et la valeur de la pression à l'aspiration, et
- la figure 5 montre un réseau de courbes tracées à pression d'aspiration et GLRa constants, reliant la valeur de la compression communiquée par une pompe au débit des effluents qui la traversent pour une vitesse de rotation donnée.

La méthode selon l'invention est mise en oeuvre, par exemple, par un premier mode de réalisation décrit sur la figure 1.

La méthode selon l'invention permet d'optimiser le transfert d'effluents comportant au moins une phase liquide et au moins une phase gazeuse issus d'une source telle qu'une tête de puits S, par exemple, jusqu'à une installation réceptrice I. Les effluents sont acheminés de la source S par une canalisation 1, jusqu'à l'entrée d'aspiration d'une pompe polyphasique 2. Sur cette canalisation, près de l'entrée de la pompe 2, est interposé un dispositif 3 adapté à déterminer la valeur du rapport volumétrique à l'admission GLRa qui est susceptible de varier.

Deux capteurs de pression 4, 5 sont respectivement disposés à la sortie et à l'entrée de la pompe 2 pour mesurer la pression de sortie ou de refoulement Pref et la pression d'admission ou d'aspiration Pa. Les effluents issus de la pompe 2 sont acheminés par une canalisation CT jusqu'à l'installation I qui est, par exemple, une plate-forme à terre ou en mer, éventuellement immergée, et pourvue des équipements habituels de traitement des effluents polyphasiques.

La régulation du fonctionnement de la pompe 2 est conduite au moyen d'un calculateur C à partir des données reçues du dispositif 3 et des capteurs 4, 5. Ce calculateur est, par exemple, un micro-ordinateur équipé d'une carte d'acquisition d'un type connu et programmé pour conduire les étapes de la méthode qui vont être définies dans la suite de la description.

L'objectif recherché étant d'obtenir une valeur de débit de la pompe qui suit les fluctuations ou variations en amont ou aval de la pompe, on a découvert que l'on pouvait atteindre ceci en faisant varier la vitesse de la pompe en fonction du résultat de la combinaison d'un certain nombre de paramètres connus, et en procédant à des cycles successifs comportant les étapes suivantes :

### Etape 1 :

On détermine d'abord la valeur du rapport GLRa à l'aide d'un dispositif de mesure 3 du rapport volumétrique d'un type connu placé au voisinage de l'admission de la pompe tel celui décrit dans le brevet FR-2.647.549. On peut aussi utiliser à cet usage le dispositif décrit à la figure 2 suivant des modalités particulières qui seront définies plus loin.

### Etape 2 :

On détermine ensuite la valeur de la compression ΔP communiquée par la pompe au fluide polyphasique en mesurant à l'aide du capteur de pression 4 la valeur de la pression de refoulement P'ref de la pompe et la valeur de la pression à l'aspiration ou pression d'admission Pa à l'aide du capteur 5 placé sur la conduite 1 à l'entrée de la pompe, puis en effectuant la différence entre les deux valeurs.

On peut aussi procéder par itérations en ajoutant à la valeur de la compression précédemment déterminée ΔPₚ, les variations successives de la pression de refoulement (P'ref - Pref) obtenue par comparaison des mesures successives de capteur de pression 4 en sortie de la pompe 2 :${\text{ΔP = ΔP}}_{\text{p}} \text{+ (P'ref - Pref)}$

On pourrait aussi procéder en tenant compte de la valeur de compression initialement considérée (ΔPI).

### Etape 3 :

On détermine la valeur du débit total Qt des effluents issus de la source S par un processus itératif en ajoutant à une valeur précédemment déterminée Q, une variation du débit total Qp obtenue en appliquant la loi de Mariotte à la variation de volume du gaz et de pression dans un espace considéré compris entre la source d'effluents S et la pompe 2, dans notre cas, la conduite 1.

Pour celà, on doit connaître les paramètres caractéristiques initiaux mesurés ou connus, tels que la valeur du rapport volumétrique GLR du puits mesurée au début de son exploitation, et la valeur du volume Vo occupé par le gaz dans l'espace considéré.

La loi de Mariotte exprime le fait que, dans le volume Vo considéré, en l'occurrence la conduite 1, l'augmentation de débit pendant le temps dt multipliée par la pression P régnant dans l'espace Vo est égale au volume Vo multiplié par l'augmentation de pression dP pendant le temps dt. La pression est prise comme étant égale à la valeur de la pression à l'aspiration, de la même façon l'augmentation de pression concerne l'augmentation de pression que l'on a à l'entrée de la pompe.

Ainsi, lorsque le débit du puits varie, et que le débit de la pompe n'est pas adapté à cette variation, il en résulte une augmentation de pression dans la conduite. La variation de débit des effluents dans la conduite 1 est égale à la différence des variations de débit total du puits Qp et de débit total Qa de la pompe.

La variation Qp de débit total du puits provient de la variation de débit gazeux et de la variation de débit liquide de la source d'effluents. Les termes respectifs desdites variations des débits gazeux ou liquide sont obtenus, comme il est bien connu des spécialistes, en multipliant la variation de débit total Qp respectivement par les facteurs GLR/(1+GLR) et 1/(1+GLR).

La variation de débit total de la pompe Qa peut être obtenue à partir de la courbe représentée sur la figure 4.

La courbe décrite sur cette figure a été obtenue au cours d'essais préalablement effectués, en utilisant une pompe de type polyphasique telle que celle décrite dans le brevet FR-A-2665224.

On a tracé la valeur du débit total Qa de la pompe en fonction de la pression d'aspiration ou d'admission et en fonction du GLRa pour une vitesse de rotation et une valeur de surpression ΔP donnés.

La courbe a été déterminée par des modèles du deuxième degré avec une interpolation linéaire entre deux courbes d'un même sous-réseau, par exemple ΔP constant et GLRa variable.

Pour une pompe polyphasique d'un autre type, on dresserait de même au préalable des réseaux de courbes analogues.

Le terme dont il faut tenir compte est la variation de débit gazeux de la pompe que l'on obtient à partir de la variation du débit total (Qa2 - Qa1) multiplié par le facteur représentatif de la quantité gazeuse, c'est-à-dire, GLRa/(1+GLRa).

En appliquant la loi de Mariotte à la variation de volume gazeux dans la conduite 1, on en déduit la variation Qp du débit total du puits en fonction de la pression d'aspiration Pa mesurée à l'aide du capteur de pression 5, de la variation de la pression d'admission Pa pendant un temps Δt, du volume Vo occupé par le gaz dans la conduite V1, et de la variation du débit gazeux pendant le temps dt.

La valeur du débit total Qt des effluents produits par le puits est alors égal à Qt = Q + Qp avec Q qui est égal à la valeur précédemment trouvée du débit des effluents produits par le puits.

A l'aide des trois valeurs GLRa, Qt et ΔP et de la mesure de la pression d'admission Pa, on déduit grâce à un calculateur programmé C, la nouvelle valeur de la vitesse de rotation que doit avoir la pompe de façon à adapter le débit de la pompe polyphasique à au moins une desdites variations.

On utilise à cet effet, un programme qui met en oeuvre une méthode quadratique permettant de calculer la vitesse de la pompe à partir de la combinaison des quatre paramètres.

On réalise le programme de la façon suivante:
- On effectue une série de mesures en faisant fonctionner une pompe polyphasique telle que celle décrite dans le brevet FR-A-2665224 par exemple,
- A partir de ces mesures, on construit des réseaux de courbes caractéristiques des hydrauliques de pompes qui permettent de déterminer des familles de valeurs discrètes reliant les cinq paramètres Pa, ΔP, GLRa, Qt et N, la valeur de la vitesse de rotation de la pompe. Ces valeurs sont regroupées dans un tableau.
- A partir de ces valeurs discrètes, on construit un programme d'interpolation mettant en jeu une méthode quadratique qui permet de calculer à partir de ces familles de valeurs connues des quatre paramètres, la valeur du cinquième paramètre, en l'occurrence, la vitesse de rotation de la pompe.

La méthode précédemment décrite est particulièrement bien adaptée lorsque les valeurs des paramètres, à partir desquels on détermine la vitesse de la pompe, varient à l'intérieur d'un domaine pour lequel la pompe a un fonctionnement correct.

Le programme offre aussi la possibilité d'effectuer un contrôle des valeurs mesurées pour les quatre paramètres et d'affecter, si nécessaire, aux valeurs situées en dehors du domaine une valeur limite permettant de déterminer une vitesse de fonctionnement de la pompe compatible avec les données techniques de la pompe.

Le domaine pour lequel la pompe a un fonctionnement correct (ou domaine de fonctionnement) est défini par l'ensemble des valeurs que peuvent prendre en même temps les paramètres GLRa, Qt, ΔP, Pa et N.

Ces valeurs ont été déterminées préalablement au cours d'essais pour lesquels on a relevé, par exemple, les valeurs GLRa, Qt, Pa et N pour lesquels la pompe communique aux effluents suffisamment de pression pour assurer leur transfert sur une certaine distance.

Le contrôle et la correction des valeurs des paramètres lorsqu'ils se trouvent en dehors des limites du domaine se fait, par exemple, de la manière suivante :
- on compare l'ensemble des quatre paramètres mesurés aux valeurs définissant le domaine de fonctionnement de la pompe. On affecte à chaque paramètre situé en dehors du domaine de fonctionnement la valeur limite la plus proche située dans le domaine de fonctionnement.
- on recommence le contrôle de l'ensemble des nouvelles valeurs obtenues jusqu'à ce que l'ensemble des valeurs des quatre paramètres correspondent à un ensemble compris dans le domaine de fonctionnement de la pompe.

A partir des valeurs des paramètres contrôlées de la manière précédente, on détermine le cinquième paramètre, en l'occurrence la vitesse de rotation, à l'aide du programme d'interpolation précédemment défini.

Le micro-ordinateur C délivre un signal qui agit sur la vitesse de rotation du moteur d'entraînement de la pompe de façon à la corriger si nécessaire. Le moteur est par exemple un moteur électrique d'un type connu dont la vitesse dépend de la fréquence du signal électrique qui lui est appliqué. Dans ce cas, le calculateur C est adapté à modifier la fréquence du signal de commande du moteur en fonction de la correction de la vitesse à apporter.

Le fluide est alors transféré de la pompe 2 à une installation I de traitement des effluents par l'intermédiaire du tronçon de canalisation CT. L'installation I peut être une plate-forme de traitement située à terre ou en mer sur l'eau ou immergée (positionnée entre deux eaux ou sur le fond marin) équipée des dispositifs habituels de traitement de fluides polyphasiques.

Des simulations ont été effectuées pour un effluent polyphasique pétrolier. Ils montrent que la précision de la régulation est meilleure que 1%.

L'ensemble de traitement permet ainsi de déterminer, en particulier, la quantité de liquide que l'on doit ajouter à l'effluent de façon à ramener la valeur du GLRa à un valeur faisant partie du domaine de fonctionnement.

On calcule la quantité de liquide à ajouter de la façon suivante : connaissant la valeur du GLRa mesurée et la valeur du GLR limite la plus proche appartenant au domaine de fonctionnement précédemment défini, on en déduit le débit du liquide que l'on doit avoir pour ramener la valeur du GLRa à une valeur pouvant être traitée par la pompe. Le micro-ordinateur délivre un signal qui agit sur une vanne de façon à permettre le passage d'une quantité de liquide ramenant la valeur du GLRa mesurée à une valeur de GLR compatible avec le fonctionnement de la pompe.

Suivant un mode préféré de réalisation selon la figure 2, déjà décrit dans le brevet FR-2,642,539, le dispositif 3 comporte un ballon-tampon, ou réservoir ou récipient 6 recevant les effluents issus de la source S. Les effluents aspirés par la pompe 2 sont prélevés dans le réservoir 6 au moyen d'un tube de prélèvement TP traversant celui-ci et pourvu d'orifices O répartis sur au moins une partie de sa longueur. Un capteur de pression 8 mesure la pression régnant dans le réservoir 6 et un capteur de température 7 permet de connaître à tout instant la valeur de la température T régnant dans le réservoir 6. Toutes les données sont transmises à la carte d'acquisition du calculateur C.

### Etape 1 :

On détermine la valeur du rapport volumétrique GLRa à l'aide de paramètres fixés tels que la hauteur totale du tube H, les valeurs des masses spécifiques du liquide et du gaz, la valeur du coefficient de perçage du tube Co, la fonction caractéristique du perçage du tube équipant le ballon régulateur f(h,H) et de la mesure de la hauteur h de la portion du tube percé TP baignant dans le gaz, de la mesure de la température T et de la pression Pbt régnant dans le ballon régulateur et de la pression à l'aspiration Pa à l'entrée de la pompe. Il convient également de tenir compte des phénomènes physiques qui se produisent entre la sortie du ballon et l'aspiration de la pompe notamment des pertes de charge et des détentes adiabatiques éventuelles du gaz. Une autre façon de procéder consiste à mesurer le niveau du liquide présent dans le ballon.

### Etape 2 :

Pour obtenir la valeur de la compression ΔP correspondante aux pertes de charge aval, on soustrait les valeurs respectives de la pression de refoulement P'ref et de la pression d'aspiration Pa mesurées respectivement par les capteurs 4, 5.

On peut aussi procéder par des étapes successives d'incrémentation en tenant compte de la présence du ballon régulateur 6 et en mesurant la pression Pbt régnant dans le ballon régulateur au moyen du capteur de pression 8. On doit, de plus, connaître la valeur de la pression nominale que l'on se fixe Pbtc.

Dans le cas où l'on tient compte de la valeur de compression initialement déterminée ΔPI et connaissant Pref, Pbtc, Po et en tenant compte des mesures de Pa, Pbt, et P'ref, on déduit la nouvelle valeur de ΔP qui tient compte des variations de pertes de charge aval de la pompe.${\text{ΔP = ΔP}}_{\text{I}} \text{+ (P'ref - Pref) + (Pbt - Pa) - (Pbtc - Po)}$ on a tracé une courbe similaire à la courbe décrite sur la figure 4. La différence entre les deux courbes provient du facteur correctif dû à la détente adiabatique.

### Etape 3 :

On détermine la valeur du débit total Qt des effluents issus de la source comme dans l'étape 3 définie en se référant à la figure 1, mais en tenant compte de la présence du ballon tampon 6. On introduit un coefficient correcteur lié à la détente adiabatique qui existe entre le ballon tampon 6 et l'entrée de la pompe. Ce coefficient s'applique uniquement aux termes représentatifs de la variation de volume gazeux dans la conduite et il est égal à (Pa/Pbt)^{1/γ} où Pbt est la pression régnant dans le ballon régulateur mesurée à l'aide du capteur 8 et γ un coefficient égal à C-c (où C et c sont respectivement les valeurs des chaleurs spécifiques respectivement à pression et volume constant).

On obtient comme il a été décrit précédemment en se référant à la figure 1, la nouvelle valeur de la vitesse de rotation que doit avoir la pompe de façon à adapter le débit de la pompe polyphasique à au moins une des variations.

La figure 3 montre un autre mode de réalisation dans lequel l'effluent pompé peut être traité dans un séparateur 9 recyclant une certaine quantité de liquide dans le ballon 6 par l'intermédiaire d'une ligne de recyclage 10. La ligne de recyclage 10 est équipée d'une vanne 11 télécommandée et asservie assurant le passage du liquide à ajouter, et de moyens de mesure de débit 12 qui permettent de contrôler la quantité de liquide que l'on ajoute de façon à ramener la valeur du rapport GLRa à une valeur pouvant être traitée par la pompe.

La mise en oeuvre de la méthode comporte les étapes 1 et 2 décrites en rapport à la figure 2. L'étape 3 précédente est modifiée par le fait que lors du contrôle des valeurs des paramètres, on ramène la valeur du rapport volumétrique GLRa à la valeur la plus proche pouvant être traitée par la pompe en ajoutant une certaine quantité de liquide au fluide. La quantité de liquide à ajouter ayant été déterminée de la façon précédemment décrite, le micro-ordinateur C envoie un signal permettant l'ouverture progressive de la vanne jusqu'à ce que le débit de liquide à ajouter ait atteint une valeur telle que la valeur mesurée du rapport volumétrique GLRa soit égale à la valeur permettant à la pompe de traiter les effluents. Le contrôle de la valeur du GLRa peut se faire de deux façons. On peut mesurer, par exemple, la valeur du débit de liquide passant dans la conduite de recyclage. Lorsque la valeur est atteinte on maintient alors la vanne dans sa position. On peut encore doser la quantité de liquide à ajouter en contrôlant la valeur du rapport volumétrique GLRa.

La figure 5 montre un réseau de courbes F(V1)... F(V6) obtenues au cours d'essais réalisés avec une pompe polyphasique. Le réseau de courbes a été tracé pour des valeurs de pression à l'aspiration Pa et de rapport volumétrique GLRa constants et montre les variations en fonction du débit total de la pompe et en fonction de la valeur de la compression ΔP, pour plusieurs vitesses déterminées V1, V2 ... V6.

Ces courbes permettent, par exemple, de déterminer les valeurs discrètes regroupées dans le tableau servant de base à la détermination du programme d'interpolation qui permet, à partir de quatre paramètres de calculer le cinquième.

A partir de plusieurs réseaux de courbes obtenus pour des valeurs de pression à l'aspiration Pa et des valeurs de GLRa différentes, on en déduit les valeurs discrètes regroupées dans le tableau et on établit à partir de ces valeurs, la relation liant les cinq paramètres.

On pourrait, tout aussi bien, partir des spécifications techniques données par le constructeur de pompes et bâtir un tableau de valeurs discrètes regroupant les cinq paramètres : Pa, GLRa, ΔP, Qt et la vitesse de rotation N.

Bien entendu, diverses modifications et/ou adjonctions peuvent être apportées par l'homme de métier au procédé et au dispositif dont la description vient d'être donnée à titre illustratif et nullement limitatif, sans sortir du cadre de l'invention, tel que défini par les revendications.

## Revendications

1. Méthode pour optimiser le transfert par pompage d'effluents constitués d'au moins une phase gazeuse et d'au moins une phase liquide dans une conduite de transfert reliant une source d'effluents dont le débit présente des variations, à un lieu de destination, pour des variations du rapport volumétrique de la phase gazeuse à la phase liquide, ainsi que des variations de pertes de charge lors du transfert du fluide, une pompe polyphasique, dont on régule la vitesse de rotation, étant interposée entre la source d'effluents et le lieu de destination, la pompe applicant aux effluents une compression (ΔP), caractérisée en ce que l'on régule la vitesse de rotation de la pompe polyphasique de façon à adapter le débit de ladite pompe polyphasique à au moins une desdites variations et en ce que l'on détermine la vitesse de rotation de la pompe par une combinaison de valeurs de quatre paramètres qui sont la pression d'admission (Pa) à l'entrée de la pompe polyphasique, le rapport volumétrique à l'entrée d'aspiration de la pompe (GLRa), la compression (ΔP) appliquée par la pompe et le débit total (Qt) des effluents produits par ladite source.

2. Méthode selon la revendication 1, caractérisée en ce que la pompe ayant un fonctionnement correct pour un domaine de variations des paramètres, on affecte tout paramètre dont la valeur est en dehors dudit domaine d'une valeur limite permettant de déterminer une vitesse de fonctionnement compatible avec la plage de variation possible de la vitesse de ladite pompe.

3. Méthode selon l'une des revendications 1 ou 2, caractérisée en ce que l'on obtient la valeur de la vitesse de rotation par interpolation de familles regroupant des valeurs particulières desdits quatre paramètres pour lesquelles la vitesse de rotation (N) convenant par ladite pompe est connue.

4. Méthode selon 1 revendication 1, caractérisée en ce que le rapport volumétrique à l'aspiration de la pompe (GLRa) est ramené, si nécessaire, à une valeur appartenant à un domaine de variation des paramètres pour lequel la pompe a un fonctionnement correct par ajout d'une certaine quantité de liquide, la quantité de liquide à ajouter aux effluents étant déterminée en fonction de la valeur maximale du rapport volumétrique gaz-liquide des effluents qui peut être traité par la pompe.

5. Méthode selon la revendication 1, caractérisée en ce que l'on détermine ledit rapport (GLRa) en interposant entre la source d'effluents et la pompe polyphasique, un réservoir traversé par un tube percé d'une pluralité d'orifices, en mesurant la hauteur du tube percé baignant dans le gaz et en tenant compte de la distribution des orifices le long de ce tube.

6. Méthode selon la revendication 1, caractérisée en ce que l'on détermine la compression (ΔP) par un processus itératif en ajoutant à une valeur précédemment déterminée les variations successives de la pression de refoulement.

7. Méthode selon la revendication 3, caractérisée en ce que l'on détermine la valeur du débit des effluents par un processus itératif.

8. Méthode selon l'une des revendications précédentes, appliquée au transfert d'un effluent polyphasique pétrolier entre une source d'effluents, telle qu'un puits, et un lieu de réception dudit effluent.

9. Dispositif pour la mise en oeuvre de la méthode selon l'une des revendications 3 à 6, comportant en combinaison des moyens (3) de détermination dudit rapport volumétrique (GLRa), des moyens de mesure (5) de la pression d'admission (Pa), des moyens de mesure (4) de la pression de refoulement (Pref), et un ensemble de traitement programmé (C) permettant de mémoriser ces valeurs et des valeurs des paramètres déterminés au départ (rapport GLR, volume Vo...) et un ensemble de traitement programmé (C) permettant de calculer la nouvelle valeur de la vitesse de rotation (N) de la pompe de façon à adapter le débit de la pompe aux variations d'au moins un des trois paramètres suivants : le débit des effluents (Qt), la valeur du rapport volumétrique (GLRa), ou les pertes de charge en aval de la pompe, la vitesse de rotation étant déterminée par une combinaison de valeurs de quatre paramètres qui sont la pression d'admission (Pa) à l'entrée de la pompe polyphasique, le rapport volumétrique à l'entrée d'aspiration de la pompe (GLRa), la compression (ΔP) appliquée par la pompe et le débit total (Qt) des effluents produits par la source.

10. Dispositif selon la revendication 9, caractérisé en ce que les moyens de détermination dudit rapport volumétrique (GLRa) sont constitués par un réservoir équipé d'un tube perforé, et des moyens de mesure de la température régnant dans ledit réservoir.

11. Dispositif selon la revendication 9, caractérisé en ce que l'ensemble de traitement programmé (C) comporte des moyens de mémorisation de l'ensemble desdites valeurs limites.

12. Dispositif selon la revendication 9, caractérisé en ce qu'il comporte au moins une canalisation auxiliaire (10) d'injection d'une phase liquide ainsi que des moyens auxiliaires (11, 12) nécessaires au contrôle de la quantité de liquide ajoutée.

## Patentansprüche

1. Verfahren zum Optimieren des Transferts durch Pumpen von Abströmen, die gebildet werden durch wenigstens eine gasförmige Phase und wenigstens eine flüssige Phase, in einer Transfertleitung, welche eine Quelle für Abströme, deren Durchsatz Veränderungen aufweist, mit einem Bestimmungsort verbindet, für Veränderungen des volumetrischen Verhältnisses der gasförmigen Phase zur flüssigen Phase sowie Veränderungen der Druckverluste während des Transferts des Fluids, wobei eine Mehrphasenpumpe, deren Drehgeschwindigkeit gesteuert wird, zwischen die Quelle für die Abströme und den Bestimmungsort zwischengeschaltet ist, und die Pumpe den Abströmen eine Kompression (ΔP) erteilt, dadurch gekennzeichnet, daß man die Drehgeschwindigkeit der Mehrphasenpumpe derart steuert, daß der Durchsatz dieser Mehrphasenpumpe an wenigstens eine dieser Veränderungen angepaßt wird und daß man die Drehgeschwindigkeit der Pumpe durch eine Kombination von Werten von vier Parametern bestimmt, die der Einlaßdruck (Pa) am Eintritt in die Mehrphasenpumpe, das volumetrische Verhältnis am Ansaugeeintritt der Pumpe (GLRa), die Kompression (ΔP), die durch die Pumpe aufgebracht wird und der Gesamtdurchsatz (Qt) der Abströme, die durch diese Quelle erzeugt wurden, sind.

2. Verfahren nach Anspruch 1, dadurch gekennzeichnet, daß man bei einer Pumpe, die eine korrekte Arbeitsweise für einen Bereich der Parameteränderungen hat, jeden Parameter, dessen Wert außerhalb dieses Bereichs liegt, mit einem Grenzwert behaftet, der es ermöglicht, eine Arbeitsgeschwindigkeit zu bestimmen, die kompatibel mit dem möglichen Änderungsbereich der Geschwindigkeit dieser Pumpe ist.

3. Verfahren nach einem der Ansprüche 1 oder 2, dadurch gekennzeichnet, daß man den Wert der Drehgeschwindigkeit durch Interpolation von Familien erhält, welche besondere Werte dieser vier Parameter gruppieren, für die die für diese Pumpe zweckmäßige Drehgeschwindigkeit (N) bekannt ist.

4. Verfahren nach Anspruch 1, dadurch gekennzeichnet, daß das volumetrische Verhältnis beim Ansaugen der Pumpe (GLRa) wenn notwendig auf einen Wert zurückgeführt wird, der zu einem Bereich der Veränderung der Parameter gehört, für den die Pumpe eine korrekte Arbeitsweise hat, indem eine gewisse Menge an Flüssigkeit zugesetzt wird, wobei die Menge an Flüssigkeit, die den Abströmen zuzusetzen ist, bestimmt wird als Funktion des Maximalwerts des volumetrischen Gas-Flüssigkeitsverhältnisses der Abströme, das durch die Pumpe verarbeitet werden kann.

5. Verfahren nach Anspruch 1, dadurch gekennzeichnet, daß man dieses Verhältnis (GLRa) bestimmt, indem man zwischen der Quelle für die Abströme und die mehrphasige Pumpe einen Speicher zwischenschaltet, der von einem Rohr durchsetzt ist, welches von einer Vielzahl von öffnungen durchbohrt ist, indem man die Höhe des durchbohrten im Gas badenden Rohres mißt und indem man die Verteilung der öffnungen längs dieses Rohres berücksichtigt.

6. Verfahren nach Anspruch 1, dadurch gekennzeichnet, daß man die Kompression (ΔP) nach einem iterativen Verfahren bestimmt, indem man zu einem vorher bestimmten Wert die nachfolgenden Veränderungen des Drucks auf der Förderseite hinzufügt.

7. Verfahren nach Anspruch 3, dadurch gekennzeichnet, daß man den Wert des Durchsatzes der Abströme nach einem iterativen Verfahren bestimmt.

8. Verfahren nach einem der vorhergehenden Ansprüche, angewendet auf den Transfert oder den Transport eines mehrphasigen Erdölfluids zwischen einer Quelle für Abströme, beispielsweise einem Bohrloch und einem Aufnahmeort für diesen Abstrom.

9. Vorrichtung zur Durchführung des Verfahrens nach einem der Ansprüche 3 bis 6, in Kombination Mittel (3) zur Bestimmung dieses volumetrischen Verhältnisses (GLRa), Mittel (5) zum Messen des Beaufschlagungsdruckes (Pa), Mittel (4) zum Messen des Förderdrucks (Pref) sowie eine Anordnung zur programmierten Verarbeitung (C) umfassend, die es ermöglichen, diese Werte und am Beginn bestimmte Werte (Verhältnis GLR, Volumen Vo...) zu speichern sowie eine programmierte Verarbeitungsanordnung (C), die es ermöglicht, den neuen Wert und die Rotationsgeschwindigkeit (N) der Pumpe derart zu berechnen, daß der Durchsatz der Pumpe an die Veränderungen wenigstens eines der drei folgenden Parameter angepaßt wird: der Durchsatz der Abströme (Qt), der Wert des volumetrischen Verhältnisses (GLRa) oder die Druckverluste hinter der Pumpe, wobei die Drehgeschwindigkeit bestimmt wird durch eine Kombination von Werten von vier Parametern, bei denen es sich um den Einlaßdruck (Pa) am Eintritt der mehrphasigen Pumpe, das volumetrische Verhältnis am Saugeintritt der Pumpe (GLRa), die Kompression (ΔP), die durch die Pumpe aufgebracht wird sowie den Gesamtdurchsatz (Qt) der durch die Quelle erzeugten Abströme handelt.

10. Vorrichtung nach Anspruch 9, dadurch gekennzeichnet, daß die Mittel zur Bestimmung dieses volumetrischen Verhältnisses (GLRa) gebildet sind durch einen Speicher, der mit einem perforierten Rohr ausgestattet ist sowie Mittel zum Messen der in diesem Speicher herrschenden Temperatur.

11. Vorrichtung nach Anspruch 9, dadurch gekennzeichnet, daß die programmierte Verarbeitungsanordnung (C) Mittel zum Speichern der Gesamtheit dieser Grenzwerte umfaßt.

12. Vorrichtung nach Anspruch 9, dadurch gekennzeichnet, daß sie wenigstens einen Hilfseinspritzkanal (10) für eine flüssige Phase sowie Hilfsmittel (11, 12) umfaßt, die für die Regelung der zugesetzten Flüssigkeitsmenge notwendig sind.

## Claims

1. Method for optimising the transfer of effluents consisting of at least one gaseous phase and at least one liquid phase pumped through a transfer pipe linking an effluent source, whose flow rate varies, to a point of destination under conditions where the volumetric ratio of gaseous phase to liquid phase varies and pressure losses vary during transfer of the fluid, a multiphase pump, whose rotation speed is varied, being installed between the effluent source and the point of destination, the pump applying a compression rate (ΔP) to the effluents, characterised in that the rotation speed of the multiphase pump is regulated so as to adjust the workrate of the multiphase pump to at least one of the said variations and in that the rotation speed of the pump is determined by combining values of four parameters, which are the admission pressure (Pa) at the inlet of the multiphase pump, the volumetric ratio at the suction inlet of the pump (GLRa), the compression (ΔP) applied by the pump and the overall flow rate (Qt) of the effluents produced by the source.

2. Method as claimed in claim 1, characterised in that since the pump is rated to operate over a range of variations in these parameters, each parameter whose value is outside this said range is assigned a limit value allowing an operating speed to be determined that is compatible with the range of variation in the rotation speed that can be handled by the said pump.

3. Method as claimed in one of claims 1 or 2, characterised in that the value of the rotation speed is obtained by an interpolation of the families grouping specific values of the said four parameters for which the appropriate rotation speed (N) of the pump is known.

4. Method as claimed in claim 1, characterised in that the volumetric ratio at pump suction (GLRa) is brought down, if necessary, to a value within a range of variation of the parameters at which the pump can operate as rated by adding a certain quantity of liquid, the quantity of liquid to be added to the effluents being determined as a function of the maximum value of the volumetric ratio of gas to liquid of the effluents that can be handled by the pump.

5. Method as claimed in claim 1, characterised in that the said ratio (GLRa) is determined by installing between the effluent source and the multiphase pump a tank through which a tube pierced with a plurality of orifices passes, measuring the height of the pierced tube lying in the gas and taking account of the distribution of orifices along this tube.

6. Method as claimed in claim 1, characterised in that the compression rate (Δ P) is determined by an iterative process whereby the successive variations in the delivery pressure are added to a previously determined value.

7. Method as claimed in claim 3, characterised in that the value of the flow rate of the effluents is determined by an iterative process.

8. Method as claimed in one of the previous claims, applied to the transfer of a multiphase petroleum effluent between an effluent source, such as a well, and a point of reception for the said effluent.

9. Device for implementing the method as claimed in one of claims 3 to 6, comprising in combination means (3) for determining the said volumetric ratio (GLRa), means for measuring (5) the admission pressure (Pa), means for measuring (4) the delivery pressure (Pref) and a programmed processing unit (C) enabling these values and the values of parameters determined beforehand (GLR ratio, Volume Vo ...) to be stored in memory, and a programmed processing unit (C) allowing the new value of the rotation speed (N) of the pump to be calculated so that the workrate of the pump can be adjusted to the variations of at least one of the following parameters: the flow rate of the effluents (Qt), the value of the volumetric ratio (GLRa) or the pressure losses downstream of the pump, the rotation speed being determined by combining the values of four parameters, which are the admission pressure (Pa) at the inlet of the multiphase pump, the volumetric ratio at the suction inlet of the pump (GLRa), the compression (ΔP) applied by the pump and the overall flow rate (Qt) of the effluents produced by the source.

10. Device as claimed in claim 9, characterised in that the means for determining the said volumetric ratio (GLRa) comprise a tank fitted with a perforated tube and means for measuring the temperature prevailing in the said tank.

11. Device as claimed in claim 9, characterised in that the programmed processing unit (C) has means for storing all the said limit values in memory.

12. Device as claimed in claim 9, characterised in that it has at least one auxiliary pipe (10) for injecting a liquid phase as well as auxiliary means (11, 12) needed to control the quantity of liquid added.
